# EUROPÄISCHE PATENTSCHRIFT

(11) **EP 2 043 119 B1**
(45) Veröffentlichungstag und Bekanntmachung des Hinweises auf die Patenterteilung: **15.05.2013**
(21) Anmeldenummer: 07019197.8
(22) Anmeldetag: 28.09.2007
(51) Int. Cl.: H01H 13/06, H01H 13/52

(54) **Drucktaster**
Pushbutton
Bouton-poussoir

(43) Veröffentlichungstag der Anmeldung: 01.04.2009
(73) Patentinhaber: Siemens Aktiengesellschaft, 80333 München (DE)
(72) Erfinder: Zimmermann, Rudolf, 92237 Sulzbach-Rosenberg (DE)

(56) Entgegenhaltungen:
- WO-A-94/16373
- DE-C1- 4 208 088
- DE-C1- 19 950 367
- DE-U1-202004 015 121
- GB-A- 2 108 765

## Beschreibung

Die Erfindung betrifft einen Drucktaster mit einem Gehäuse, in dem ein Druckknopf federnd aufgenommen ist, wobei der Druckknopf und das Gehäuse über ein Dichtelement gegeneinander abgedichtet sind und das Dichtelement zur Rückstellung des Druckknopfes in eine Ausgangsposition nach Betätigung federnd ausgebildet ist.

Derartige Drucktaster werden zur Befehlseingabe an beispielsweise so genannten Maschinen/Mensch-Schnittstellen regelmäßig verwendet. Dabei ist nicht nur eine Verwendung zur Schaltung von Steuerströmen, sondern auch für Leistungsschaltungen denkbar, indem der Drucktaster als Auslöser für Leistungsschalter eingesetzt wird. An diese Drucktaster werden hohe Anforderungen bezüglich Lebensdauer, Robustheit, Abdichtung des elektrischen Teiles gegen Wasser und Schmutz sowie möglichst kostengünstige und prozesssichere Herstellbarkeit gestellt.

Aus DE 199 50 367 ist ein Drucktaster mit federndem Dichtelement bekannt, der aufgrund der Doppelfunktion des Dichtelementes, welches neben der Dichtfunktion auch die Funktion einer Feder übernimmt, sehr kostengünstig aufgebaut ist. Die Abdichtfunktion weist jedoch noch Defizite bei extremer Flüssigkeitsbeaufschlagung auf, wobei die Abdichtungswirkung im betätigten und im unbetätigten Zustand aufgrund unterschiedlicher Kräfte schwanken kann.

Die DE 20 2004 015 U1 beschreibt eine wasserdichte Drucktaste, die ein mit einem offenen proximalen Ende versehenes Gehäuse mit einem hohlen Körper, ein auf der Oberseite des hohlen Köpers ausgebildetes Tastengehäuse und ein Verbindungsstück umfasst, das sich von einem distalen Ende des hohlen Körpers aus erstreckt, wobei das Tastengehäuse eine auf einer unteren Fläche des proximalen Endes ausgebildete und sich aufwärts von dieser erstreckende innere längsgerichtete gerichtete Erhebungsfläche und eine auf der unteren Fläche des offenen proximalen Endes ausgebildete und sich aufwärts von dieser erstreckende äußere links gerichtete Erhebungsfläche aufweist. Zudem weist das Tastengehäuse ein bewegbares Drucktasten-Stellglied mit ringförmiger Schulter sowie eine elastische Dichtung auf, die um die ringförmige Schulter des Drucktastenstellgliedes herum angebracht ist.

Aus der DE 42 08 088 C1 geht ein elektromechanischer Drucktaster für Fahrzeugtüren hervor mit einem Gehäuse, das eine ringförmige Stirnwand aufweist, die eine zentrale Ausnehmung besitzt, die einen durch eine Feder vorgespannten eindrückbaren Druckknopf aus einem nicht flexiblen Material aufnimmt. Um einen einfachen zuverlässigen Schalter zu erhalten ist vorgesehen, dass die ringförmige Stirnwand innenseitig eine Konkave umlaufende, sich im Wesentlichen bis zur zentralen Ausnehmung erstreckende Anlagefläche für einen Membrandichtring aufweist, dessen Außen- und Innenrandbereich von entsprechenden Ausnehmungen im Gehäuse beziehungsweise am Umfang des Druckknopfes aufgenommen sind, wobei der durch den Feder beaufschlagten Druckknopf formschlüssig gegen die Anlagefläche gedrückte Membrandichtring den Hub des Druckknopfes nach außen begrenzt.

Der Erfindung liegt die Aufgabe zugrunde, einen Drucktaster anzugeben, bei dem eine zuverlässige Rückstellung des Druckkopfes in die Ausgangsposition gewährleistet wird und gleichzeitig eine positionsunabhängige, erhöhte Dichtwirkung aufweist.

Die Aufgabe der vorliegenden Erfindung wird durch einen Drucktaster der eingangs genannten Art gelöst, der durch ein Dichtelement gekennzeichnet ist, welches am Gehäuse und am Druckknopf eingeklemmt ist.

Beim erfindungsgemäßen Drucktaster übernimmt das Dichtelement neben einer Abdichtfunktion auch eine Federfunktion und dient zur Rückstellung des betätigten Druckknopfes in eine Ausgangsposition beim Loslassen des Druckknopfes. Es kommt dabei gleichzeitig seiner Dichtungsfunktion zwischen dem Gehäuse und dem Druckknopf nach. Hierfür ist es jeweils am Gehäuse und auch am Druckknopf eingeklemmt. Vorteilhaft ist, dass die Doppelfunktion des Dichtelements beibehalten werden kann und zudem eine erhöhte Dichtigkeit erreicht wird, die unabhängig von der Position des Druckknopfes bzw. des Zustandes des Drucktasters gewährleistet wird. Bei einer vorteilhaften Ausführungsform wird ein Klemmring, insbesondere ein elastischer oder sich federnd aufweitender Klemmring, dazu verwendet, das Dichtelement an einer zur Klemmung vorgesehenen Dichtfläche desselben an eine Innenwand des Gehäuses zu klemmen. Hierfür ist die Innenwand des Gehäuses rund ausgeführt und weist einen größeren Radius auf als der Außenradius eines verwendeten Klemmrings. Auf diese Weise provoziert der Klemmring eine Ausdehnung des Dichtelementes zwischen Klemmring und Innenwand und damit eine Klemmung.

Vorteilhafterweise besteht der Klemmring auch aus einem nicht elastischen Material, insbesondere Metall oder Kunststoff. Damit gibt der Klemmring der Klemmung des Dichtelementes eine wichtige Raumstabilität und, falls der Außendurchmesser des noch nicht montierten Dichtelementes ein Übermaß gegenüber dem Innendurchmesser des Drucktastergehäuses aufweist, eine gute Dichtigkeit. Weiterhin ist es möglich, das Dichtelement zusammen mit dem Klemmring als Elastomer-Metall-Verbundteil zu fertigen und somit zu einem kostengünstigen automatisierten Einlegen des Metallteiles bzw. automatisierten Greifen während des Herstellungsprozesses zu gelangen. Hiermit kann nämlich die Problematik, ein rein elastisches Teil einlegen zu müssen, umgangen werden. Eine besondere Stabilität wird dem Klemmring und damit auch der Klemmung zuteil, wenn der Klemmring einen L-förmigen oder U-förmigen Querschnitt aufweist. Durch die L- oder U-Form sind Verbiegungen des Klemmringes nahezu ausgeschlossen, außerdem kann durch einen zusätzlichen Anschlag aufgrund dieser Form ein weiteres Hineinrutschen in das Gehäuse des Drucktasters vermieden werden.

Bei einer weiteren vorteilhaften Ausführungsform weist die Dichtfläche umlaufende Rippen auf, die die Klemmkraft auf sich vereinigen können, wodurch die Kraft auf kleinere exponierte Zonen wirkt und somit eine erhöhte Dichtungskraft pro Fläche umgesetzt werden kann. Die Rippen können hierbei eine kragenähnliche Form aufweisen, um ebenfalls zu einer zuverlässigen Abdichtung bei Druckbeaufschlagung zu gelangen.

Bei einer vorteilhaften Ausführungsform wird der Klemmring durch eine partielle Aussteifung des elastischen Dichtelementes erzielt. Durch die teilweise Aushärtung ist es möglich, den Klemmring aus dem gleichen Material herzustellen wie auch das Dichtelement, wobei der Klemmring durch die gehärteten Teile des Dichtelementes gebildet wird. In bestimmten Grenzen sind zur partiellen Aussteifung eine Chlorbehandlung oder eine Strahlenvernetzung mittels elektromagnetischer, radioaktiver Strahlung vorteilhaft einsetzbar.

Vorteilhafterweise gilt auch für teilweise ausgehärtete Dichtelemente ein vorteilhaftes Handling gegenüber komplett weichen Teilen zumal bei einer automatengerechten Montage durch das radiale Einpressen, durch lineare Zuführung oder durch Einpressen mit selbsttätiger Zentrierung kein Zwischenschritt zur endgültigen Fixierung notwendig ist.

Bei einer vorteilhaften Ausführungsform ist das Dichtelement teilweise zwischen einem Druckknopfoberteil und einem Druckknopfunterteil eingeklemmt. Auch hier wird aufgrund der Klemmwirkung eine höhere Dichtigkeit erzielt, wobei das Druckknopfoberteil und das -unterteil ggf. voneinander separierbar bzw. miteinander verrastbar, verschraubbar oder auf ähnliche Weise miteinander verbindbar sind.

Vorteilhafterweise weist das Druckknopfoberteil und/oder das -unterteil eine obere bzw. untere Ausnehmung zur Lagerung des Dichtelements auf. Hierbei wird nur der druckknopfseitige Teil des Dichtelementes eingeklemmt. Durch die obere bzw. untere Ausnehmung wird die Lagerung des Dichtelementes im Druckknopf verbessert, wodurch auch bei der unmittelbaren Druckbewegung eine hohe Dichtigkeit aufrecht erhalten werden kann, weil ein Verrutschen oder Ablösen des Dichtelementes wirksam durch die jeweilige Ausnehmung verhindert wird.

Vorteilhafterweise ist das Dichtelement zur Klemmung am Druckknopf wulstförmig oder kragenähnlich ausgebildet. Hierdurch kann es sich sehr gut in eine obere bzw. untere Ausdehnung einpassen und die Dichtungswirkung erhöhen.

Weitere vorteilhafte Ausführungen und bevorzugte Weiterbildungen der Erfindung sind der Figurenbeschreibung und/oder den Unteransprüchen zu entnehmen.

Vorteilhafte Ausführungsbeispiele der Erfindung sind in den Figuren beschrieben und erläutert.

Es zeigen:
- FIG 1: eine geschnittene Ansicht von montierten Bauteilen eines runden Drucktasters,
- FIG 2: eine Vergrößerung eines Bereiches aus FIG 1.

FIG 1 eine geschnittene Ansicht von montierten Bauteilen eines runden Drucktasters. Der runde Drucktaster ist im Wesentlichen rotationssymmetrisch aufgebaut, wobei die Rotationsachse in der Schnittfläche gelegen ist und in der Zeichenebene von unten nach oben verläuft. Des Weiteren ist das Gehäuse 1.5 in der Figur 1 nur auf der linken Seite gezeigt. Dessen Innenraum ist ebenfalls rotationssymmetrisch ausgeführt.

Das Gehäuse 1.5 ist derartig ausgeführt, dass bei der Montage das Dichtelement 1.6 zusammen mit dem Druckknopfoberteil 1.8 und dem Druckknopfunterteil 1.9 in Betätigungsrichtung in das Gehäuse 1.5 eingeführt werden kann. Entsprechende Ausführungen an der Innenseite des Gehäuses 1.5 sorgen dafür, dass das Dichtelement 1.6 zusammen mit dem Klemmring 1.2 für den Betrieb an einer fest definierten Position angeordnet sind. Als vorteilhaft erweist sich hierbei der L-förmige Querschnitt des Klemmrings 1.2, der gleichzeitig auch als Anlagefläche am Gehäuse 1.5 dient.

Die Hauptfunktion des Klemmrings 1.2 liegt darin, die Dichtfläche 1.4 mit den Dichtringen 2.2 an die Innenseite des Gehäuses 1.5 zu drücken und damit das Dichtelement 1.6 einzuklemmen. Die Klemmung erfolgt zweckmäßigerweise durch das Übermaß des Klemmrings 1.2, der durch den L-förmigen Querschnitt eine Klemmkraft leicht, d.h. ohne eine an der Dichtfläche 1.4 auftretende Materialverformung aufrechterhalten kann. Bei betriebsgemäßer Betätigung des Druckknopfoberteils 1.8 wird der Kragen 2.1 nach unten in Richtung Klemmring 1.2 bewegt, so dass das Dichtelement 1.6 elastisch verformt wird und seine Federwirkung, die der Betätigungsbewegung entgegengesetzt ist, aufbaut. Gerade in diesem Zustand wird ein Ablösen des Dichtelementes 1.6 von der Innenwand des Gehäuses 1.5 durch die Klemmung mittels des Klemmrings 1.2 wirkungsvoll verhindert.

Das Druckknopfoberteil 1.8 und das Druckknopfunterteil 1.9 können einstückig ausgeführt sein oder durch eine Befestigung miteinander verbunden sein. Bilden das Druckknopfoberteil 1.8 und das Druckknopfunterteil 1.9 ein einziges Druckknopfoberteil, so wird bei der Installation des Drucktasters aufgrund der Elastizität des Kragens 2.1 dessen Anbringung durch ein schlichtes Überstreifen erreicht, so dass der Kragen 2.1 die obere Ausnehmung 1.7 des Druckknopfoberteil 1.8 und die untere Ausnehmung 1.3 des Druckknopfunterteils 1.9 hineinrutscht. Aufgrund des Kragens 2.1 bzw. dessen Ausdehnung wird ein Verrutschen oder Abrutschen bei Betätigung oder bei Rückstellung wirkungsvoll verhindert. Dies kann weiter unterstützt werden, in dem bei zweiteiliger Ausführung des Druckknopfes eine Klemmung durch die Befestigungsvorrichtung zwischen dem Druckknopfoberteil 1.8 und dem Druckknopfunterteil 1.9 zusätzlich hervorgerufen wird. So könnte beispielsweise durch eine Schraube nicht nur die Befestigung der Druckknopfteilerealisiert werden, sondern auch - zumindest teilweise - eine Klemmung des Kragens 2.1 und damit des Dichtelementes 1.6.

Vorteilhafterweise ist der Kragen 2.1 und/oder der Klemmring 1.2 zusätzlich durch eine Aussteifung besser zur Abdichtung bei Druckbeaufschlagung geeignet. Hierbei können sowohl der Klemmring 1.2 und/oder der Kragen 2.1 Bestandteile des Dichtelementes 1.6 darstellen und lediglich durch eine Aushärtung oder Aussteifung gebildet werden. Alternativ kann der Kragen 2.1 und/oder der Klemmring 1.2 aus einem anderen Material, z.B. Metall oder Kunststoff, bestehen.

Sowohl das teilweise ausgesteifte, membranartige Dichtelement 1.6 als auch ein auf zwei Materialien basierendes Dichtelement 1.6, wie z.B. ein Elastomer-Metall-Verbundteil, führen zu einer kostengünstigeren Fertigung und Montage. Beide Ausführungen eignen sich zum automatisierten Einlegen des Metallteils in ein Spritzguss- oder Presswerkzeug und auch zum automatisierten Greifen und Einsetzen bzw. Einpressen sind beide Ausführungen hervorragend geeignet.

Das Dichtelement 1.6 stellt eine axial arbeitende Walkmembrane dar. Der aktive Bereich 1.1 des Dichtelementes 1.6 verändert bei Betätigung seine Form und entwickelt eine elastische Gegenkraft zur Betätigungsbewegung. Diese Gegenkraft platziert den Druckknopf 1.8,1.9 wieder in der Ausgangsposition, sobald der Benutzer die Betätigung beendet.

Hierdurch kombiniert das Dichtelement 1.6 eine Rückstellfunktion als auch eine Dichtfunktion. Bei einer vorteilhaften Ausführung des Dichtelementes 1.6 mit teilweise ausgesteiften Elementen, wie beispielsweise den Kragen 2.1 und/oder dem Klemmring 1.2, lässt sich eine automatengerechte Montage vorteilhaft gestalten, da sich das radiale Einpressen durch eine lineare Zuführung mit selbsttätiger Zentrierung ohne Zwischenschritt bis zur endgültigen Fixierung ausführen lässt.

FIG 2 zeigt eine Vergrößerung des Bereiches X aus FIG 1.

Zusammenfassend betrifft die Erfindung einen Drucktaster mit einem Gehäuse, in dem ein Druckknopf federnd aufgenommen ist und wobei der Druckknopf und das Gehäuse über ein Dichtelement gegeneinander abgedichtet sind und das Dichtelement zur Rückstellung des Druckkopfes in eine Ausgangsposition nach Betätigung ausgebildet ist. Aufgabe der Erfindung ist es, für jede Arbeitsposition des Drucktasters eine erhöhte Abdichtfunktion des Dichtelementes zu gewährleisten. Hierfür wird das Dichtelement am Gehäuse und am Druckknopf eingeklemmt. Dazu sind ein Klemmring und/oder ein Kragen vorgesehen, die einstückig mit dem Dichtelement verbunden sind oder separate Bauteile darstellen. Der Klemmring und auch der Kragen können durch teilweise Aussteifung des membranartigen Dichtelementes gebildet werden. Sowohl für die Herstellung als auch für die Montage des Drucktasters ergeben sich deutliche Vorteile im Vergleich zu bekannten Drucktastern.

## Patentansprüche

1. Drucktaster mit einem Gehäuse (1.5) in dem ein Druckknopf (1.8,1.9) federnd aufgenommen ist, wobei der Druckknopf (1.8, 1.9) und das Gehäuse (1.5) über ein Dichtelement (1.6) gegeneinander abgedichtet sind und das Dichtelement (1.6) zur Rückstellung des Druckknopfes (1.8,1.9) in eine Ausgangsposition nach Betätigung federnd ausgebildet ist, **dadurch gekennzeichnet, dass** das Dichtelement (1.6) am Gehäuse (1.5) und am Druckknopf (1.8, 1.9) eingeklemmt ist, wobei der Klemmring (1.2) aus einem nicht elastischen Material, insbesondere Metall oder Kunststoff, gebildet ist, und wobei die Dichtfläche (1.4) ein oder mehrere umlaufende Erhebungen (2.2) aufweist.

2. Drucktaster nach Anspruch 1, wobei das Dichtelement (1.6) einen Klemmring (1.2) aufweist, der zum Klemmen einer Dichtfläche (1.4) des Dichtelementes (1.6) an eine Innenwand des Gehäuses (1.5) vorgesehen ist.

3. Drucktaster nach einem der vorhergehenden Ansprüche, wobei das Dichtelement (1.6) teilweise zwischen ein Druckknopfoberteil (1.8) und ein Druckknopfunterteil (1.9) geklemmt ist.

4. Drucktaster nach Anspruch 3, wobei das Druckknopfoberteil (1.8) eine obere Ausnehmung (1.7) und/oder das Druckknopfunterteil (1.9) eine untere Ausnehmung (1.3) aufweisen / aufweist.

5. Drucktaster nach einem der vorhergehenden Ansprüche, wobei das Dichtelement (1.6) zur Klemmung am Druckknopf (1.8,1.9) einen Wulst oder einen Kragen (2.1) aufweist.

## Claims

1. Push switch comprising a housing (1.5) in which a press button (1.8, 1.9) is resiliently received, the press button (1.8, 1.9) and the housing (1.5) being sealed from each other by a sealing element (1.6) and the sealing element (1.6) being resiliently embodied for resetting the press button (1.8, 1.9) into a starting position following actuation, **characterised in that** the sealing element (1.6) is clamped on the housing (1.5) and the press button (1.8, 1.9), wherein the clamping ring (1.2) is formed from a non-elastic material, in particular metal or plastic, and wherein the sealing face (1.4) comprises one or more circumferential elevation(s) (2.2).

2. Push switch according to claim 1, wherein the sealing element (1.6) comprises a clamping ring (1.2) which is provided on an inner wall of the housing (1.5) for clamping a sealing face (1.4) of the sealing element (1.6).

3. Push switch according to one of the preceding claims, wherein the sealing element (1.6) is clamped partially between a press button upper part (1.8) and a press button lower part (1.9).

4. Push switch according to claim 3, wherein the press button upper part (1.8) has an upper recess (1.7) and/or the press button lower part (1.9) has a lower recess (1.3).

5. Push switch according to any one of the preceding claims, wherein the sealing element (1.6) comprises a bead or a collar (2.1) for clamping on the press button (1.8, 1.9).

## Revendications

1. Bouton-poussoir avec une enveloppe (1.5) dans laquelle un bouton (1.8, 1.9) est logé de manière élastique, dans lequel le bouton (1.8, 1.9) et l'enveloppe (1.5) sont séparés de manière hermétique l'un de l'autre par un élément d'étanchéité (1.6) et l'élément d'étanchéité (1.6) étant configuré de manière élastique pour le retour du bouton (1.8, 1.9) dans une position de départ après un actionnement, **caractérisé en ce que** l'élément d'étanchéité (1.6) est serré au niveau de l'enveloppe (1.5) et du bouton (1.8, 1.9), dans lequel la bague de serrage (1.2) est formée en matériau non élastique, en particulier en métal ou en matière plastique, et dans lequel la surface d'étanchéité (1.4) présente une ou plusieurs protubérances circonférentielles (2.2).

2. Bouton-poussoir selon la revendication 1, dans lequel l'élément d'étanchéité (1.6) présente une bague de serrage (1.2), qui est prévue pour serrer une surface d'étanchéité (1.4) de l'élément d'étanchéité (1.6) au niveau d'une paroi intérieure de l'enveloppe (1.5).

3. Bouton-poussoir selon l'une des revendications précédentes, dans lequel l'élément d'étanchéité (1.6) est serré partiellement entre une partie supérieure de bouton (1.8) et une partie inférieure de bouton (1.9).

4. Bouton-poussoir selon la revendication 3, dans lequel la partie supérieure de bouton (1.8) présente un évidement supérieur (1.7) et/ou la partie inférieure de bouton (1.9) présente un évidement inférieur (1.3).

5. Bouton-poussoir selon l'une des revendications précédentes, dans lequel l'élément d'étanchéité (1.6) présente un renflement ou un rebord (2.1) pour le serrage au niveau du bouton (1.8, 1.9).
